# EUROPÄISCHE PATENTSCHRIFT

(11) **EP 1 469 947 B1**
(45) Veröffentlichungstag und Bekanntmachung des Hinweises auf die Patenterteilung: **10.12.2008**
(21) Anmeldenummer: 03702529.3
(22) Anmeldetag: 25.01.2003
(51) Int. Cl.: B05B 3/16

(54) **REGNERANORDNUNG**
SPRINKLER ARRANGEMENT
ENSEMBLE D'ARROSAGE

(30) Priorität: 02.02.2002 DE 10204241
(43) Veröffentlichungstag der Anmeldung: 27.10.2004
(73) Patentinhaber: GARDENA Manufacturing GmbH, 89079 Ulm (DE)
(72) Erfinder: SCHIEDT, Christoph, 88483 Burgrieden (DE); MITZLAFF, Lothar, PT-8600-531 Lagos (PT)
(86) Internationale Anmeldenummer: PCT/EP2003/000763
(87) Internationale Veröffentlichungsnummer: WO 2003/066230

(56) Entgegenhaltungen:
- DE-U- 7 401 995
- US-A- 2 673 122

## Beschreibung

Die Erfindung betrifft eine Regneranordnung mit einer wasserdurchströmenden Antriebsvorrichtung sowie eine Bewässerungseinrichtung mit einer solchen Regneranordnung.

Zur Bewässerung insbesondere von Rasenflächen sind u.a. sogenannte Viereckregner gebräuchlich, welche einen um eine horizontale Schwenkachse oszillierend geschwenkten Regnerkopf mit einer Mehrzahl von Düsen und eine Antriebsvorrichtung in einem wasserdurchströmten Gehäuse aufweisen. Der Regnerkopf ist im Regelfall als Rohr oder langgestrecktes Gehäuse ausgeführt, welches an einem Ende bei der Antriebsvorrichtung und zusätzlich am anderen Ende von der Antriebsvorrichtung abgewandt in einem Sockel oder dergleichen gelagert ist, wie z.B. aus der DE 38 33 984 C2 bekannt. Die DE-PS 1912315 zeigt eine Beregnungsvorrichtung, bei welcher sich die Antriebsvorrichtung in einem wassergefüllten Gehäuse befindet, welches um eine horizontale Achse schwenkbar und in dessen Mantelfläche zugleich die Düsenanordnung ausgebildet ist.

Die DE 74 01 995 U1 zeigt einen Viereckregner, bei welchem der schwenkbare Regnerkopf eine mittige Zuleitung aufweist, die in eine zur Schwenkachse koaxiale Hohlwelle übergeht, welche an dem Ausgangsstutzen einer wassergetriebenen Turbine angeschlossen ist. Die Drehachse der Hohlwelle liegt seitlich gegen das Getriebe versetzt. Der Schwenkantrieb greift über ein Mehrhebelgelenk an einem der Zuleitungslagerung entgegengesetzten zweiten Schwenklager an.

Bei einer aus der US 3,498,543 bekannten Regneranordnung ist der Regnerkopf durch ein gekrümmtes Rohr gebildet, dessen Krümmung zur Veränderung des Beregnungsbildes variierbar ist. Da die Lagerung an den Rohrenden dadurch nicht mehr ohne weiteres möglich ist, ist das gekrümmte Rohr über eine Verbindungsleitung von der Antriebsvorrichtung her in der Rohrmitte gespeist. Die Lagerung des gekrümmten Rohrs erfolgt über die Verbindungsleitung an dem Antriebsgehäuse und einem Sockelgestell.

Die gattungsgemäße US-A-2 673 122 zeigt einen Rasensprenger mit einer um eine horizontale Achse schwenkbaren Düsenanordnung, welche gewölbt über einem Antriebsgehäuse verläuft und einseitig über eine von dem Antriebsgehäuse axial wegführende und in Richtung der Düsenanordnung umgelenkte Verbindungsleitung gespeist ist.

Die DE 74 01 995 U1 beschreibt einen um eine horizontale Achse schwenkbaren Viereckregner, bei welchem von einer Antriebseinrichtung eine Verbindungsleitung axial wegführt und radial zu einer Düsenanordnung umgelenkt ist. Die Düsenanordnung ist durch einen sich axial beidseits der Verbindungsleitung erstreckenden Düsenkasten gebildet, der in einer konvex gewölbten Oberseite eine Reihe von Düsenöffnungen aufweist.

Der vorliegenden Erfindung liegt die Aufgabe zugrunde, eine kompakte neue Regneranordnung sowie eine Bewässerungseinrichtung anzugeben.

Erfindungsgemäße Lösungen sind in den unabhängigen Ansprüchen beschrieben. Die abhängigen Ansprüche enthalten vorteilhafte Ausgestaltungen und Weiterbildungen der Erfindung.

Die erfindungsgemäße Regneranordnung zeichnet sich bei modularer Bauweise mit Trennung von Regnerkopf und Antriebsgehäuse durch einen besonders kompakten Aufbau aus. Die Regneranordnung ermöglicht dadurch insbesondere auch eine Bewässerungseinrichtung mit einem in eine Bodenfläche, insbesondere eine Rasenfläche eingesenkten Schacht, welcher die Regneranordnung aufnimmt.

Der modulare Aufbau mit vom Gehäuse der Antriebsvorrichtung separiertem Regnerkopf ermöglicht den Einsatz von gebräuchlichen Antriebsvorrichtungen, insbesondere einer innerhalb einer Serie verschiedener Regneranordnungen einheitlichen Antriebsvorrichtung. Von besonderem Vorteil ist hierbei eine bevorzugte kreisrunde Querschnittsform des Antriebsgehäuses um die Schwenkachse, wodurch sich die Antriebsvorrichtung auch vorteilhaft für Kreis- oder Sektorenregner mit vertikaler Schwenkachse eignet.

Die Antriebsvorrichtung besteht aus einem feststehenden und einem geschwenkten Teil, wobei vorzugsweise das Gehäuse der Antriebsvorrichtung feststehend ist und die Zuleitung um ein Ausgangselement, z.B. eine Hohlwelle, am Wasseraustritt um die Schwenkachse schwenkbar gelagert ist.

Die wasserführende Verbindung zwischen dem wasserdurchströmten Antriebsgehäuse und dem Regnerkopf erfolgt über eine mit dem Regnerkopf starr verbundene Verbindungsleitung, welche bei feststehendem Antriebsgehäuse an oder in diesem schwenkbar gelagert ist. Der Regnerkopf stützt sich vorzugsweise über die starr verbundene Verbindungsleitung an dieser Verbindungsleitungslagerung gegen den Rückstoß bei der Strahlabgabe ab.

Die Kompaktheit der Regneranordnung resultiert insbesondere daraus, dass der Schwerpunkt der Düsenanordnung als über alle Düsen einer mehrere Einzeldüsen enthaltenden Anordnung gemittelten Orts axial gegen die Position der Umlenkung der Verbindungsleitung in Richtung zur Antriebsvorrichtung hin versetzt ist. Insbesondere kann der Schwerpunkt der Düsenanordnung, welcher bei symmetrischem Aufbau der Düsenanordnung in deren geometrischer Mitte liegt, in axialer, d.h. zur Schwenkachse paralleler Richtung innerhalb des von dem Antriebsgehäuse eingenommenen Abschnitts liegen. Vorteilhafterweise liegt die Düsenanordnung vollständig gegen die axiale Extremposition der Umlenkung der Verbindungsleitung in Richtung des Antriebsgehäuses versetzt. Die Verbindungsleitung verläuft ab der Umlenkposition vorzugsweise radial senkrecht zur Schwenkachse. Die Düsenanordnung kann in axialer Richtung vorteilhafterweise vollständig in dem von Antriebsgehäuse und Verbindungsleitung eingenommenen Abschnitt liegen, so dass die axiale Baulänge der Regneranordnung durch die Düsenanordnung nicht erhöht wird.

Vorteilhafterweise verläuft die Verbindungsleitung mit einem Anfangsabschnitt am Strömungsausgang des Antriebsgehäuses in Richtung der Schwenkachse von dem Antriebsgehäuse weg und liegt in vorzugsweise radialer Richtung innerhalb des von dem Antrieb, insbesondere der Turbine des Antriebs eingenommenen Bereichs um die Schwenkachse. Der radiale Abschnitt der Verbindungsleitung zwischen dem Anfangsabschnitt und der Düsenanordnung liegt günstigerweise gegen das Antriebsgehäuse axial versetzt. Der Schwerpunkt der Düsenanordnung liegt hingegen wieder von dem radialen Abschnitt in Richtung des Antriebsgehäuses versetzt und vorzugsweise innerhalb der axialen Erstreckung des Antriebsgehäuses.

Das Antriebsgehäuse weist zur Düsenanordnung hin vorteilhafterweise eine kreisbogenförmig um die Schwenkachse gewölbte Außenfläche auf. Die Düsenanordnung ist vorteilhafterweise radial außenliegend an einem wasserführenden relativ zum Antriebsgehäuse geschwenkten Düsengehäuse angeordnet. Der radiale Abstand des Düsengehäuses zum Antriebsgehäuse ist über den Schwenkbereich des Regners um die Schwenkachse vorteilhafterweise gering gegen den Radius des Düsengehäuses gegen die Schwenkachse, vorzugsweise geringer als 25 %, insbesondere geringer als 15 % dieses Radius. Die Düsenanordnung verläuft vorzugsweise im wesentlichen in konstantem Radius gegen die Längsachse parallel zu dieser.

Die Abstützung des Regnerkopfes kann entweder einseitig nur auf Seiten der Verbindungsleitung oder durch eine im Anschluss an die Düsenanordnung, der Verbindungsleitung axial abgewandte, insbesondere am entgegengesetzten Ende des Antriebsgehäuses angeordnete zusätzliche Lagerung um die Schwenkachse erfolgen.

Bei nur einseitiger Abstützung des Regnerkopfes ergibt sich eine Lagerung mit besonders geringem Kippmoment durch eine Düsenanordnung, deren Schwerpunkt axial zumindest annähernd mit der Position der Lagerung der Verbindungsleitung zusammenfällt, und vorzugsweise weniger als 50 % des Radius des Düsenschwerpunkts gegen die Schwenkachse axial von der Lagerung beabstandet ist. Dies ist insbesondere von Vorteil bei Düsenanordnungen mit einer axialen Länge von weniger als 50 % der axialen Erstreckung von Antriebsgehäuse plus Verbindungsleitung.

Insbesondere bei axial längeren Düsenanordnungen kann die erwähnte zusätzliche Lagerung vorteilhaft sein, wobei dann günstigerweise der Düsenschwerpunkt in axialer Richtung zwischen der Verbindungsleitungs-Lagerung und der zusätzlichen Lagerung liegt. Eine vorteilhafte Ausführungsform sieht vor, dass die Länge der Düsenanordnung annähernd gleich der axialen Erstreckung von Antriebsgehäuse und Verbindungsleitung ist und insbesondere um weniger als 20 % von dieser axialen Erstreckung abweicht. Die zusätzliche Lagerung ist insbesondere von Vorteil zur Stabilisierung der Düsenanordnung gegen versehentliche externe Krafteinwirkung.

Die Regneranordnung kann in an sich von Viereckregnern bekannter Weise mit Mitteln zur Veränderung des Regnerbilds ausgestattet sein. Insbesondere kann wenigstens ein Teil der Düsen des Regnerkopfs absperrbar oder veränderlich ausrichtbar sein.

Durch die kompakte Bauweise kann die erfindungsgemäße Regneranordnung, deren Länge insbesondere weniger als 15 cm betragen kann, vorteilhaft in kleinvolumigen Schächten, welche in eine Bodenfläche eingesenkt sind, untergebracht werden und vorzugsweise in ein Bewässerungssystem mit unterirdisch verlegten Leitungen integriert werden. Durch mehrere geeignete verteilte Regneranordnungen können auch komplexer berandete Flächen gleichmäßig bewässert werden.

Die Erfindung ist nachfolgend anhand bevorzugter Ausführungsbeispiele unter Bezugnahme auf die Abbildungen noch eingehend veranschaulicht. Dabei zeigt
- Fig. 1: ein Schnittbild einer erfindungsgemäßen Regneranordnung in Seitenansicht.
- Fig. 2: eine Draufsicht auf eine Anordnung nach Fig. 1.
- Fig. 3: eine Regneranordnung mit einseitiger Lagerung des Regnerkopfes.

In Fig. 1 ist eine Regneranordnung mit einem Regnerkopf RK, einer Antriebsvorrichtung AV in einem wasserdurchströmten Antriebsgehäuse GE und einer Verbindungsleitung VL zwischen Antriebsgehäuse und Regnerkopf als Teil einer besonders vorteilhaften Bewässerungseinrichtung in einen Schacht eingesetzt, dessen Schachtgehäuse SCH in eine Bodenfläche BF, insbesondere eine Rasenfläche eingesetzt ist. Die nach oben weisende Schachtöffnung SO ist durch einen Deckel DE abgedeckt, welcher um eine am Rand des Schachtgehäuses angeordnete Deckelachse DA nach oben schwenkbar ist, um für den Betrieb der Regneranordnung die Schachtöffnung freizugeben. Die Öffnung des Schachtdeckels erfolgt vorzugsweise bei Inbetriebnahme des Regners durch Zuführung von Wasser mit einem vorgegebenen Mindestdruck über eine Zuleitung ZL automatisch in der Weise, dass eine Betätigungsvorrichtung über einen Seitenkanal SK mit der Zuleitung ZL in Verbindung steht und einen unter der Einwirkung des Wasserdrucks verschiebbaren Kolben KO aufweist, welcher über eine mechanische Kopplung, im skizzierten Beispiel eine Schubgliederkette SG den Deckel DE öffnet, vorzugsweise entgegen einer schließend wirkenden Federkraft. Das über die Zuleitung ZL eintretende Wasser fließt über einen Filter FI und eine Eingangsleitung EL parallel zur Schwenkachse RA in das wasserdurchströmende Antriebsgehäuse AG und verlässt das Antriebsgehäuse am axial entgegensetzten Ende durch den achsparallelen Abschnitt VLA der Verbindungsleitung. Die Regneranordnung ist vorteilhafterweise um eine vertikale Drehachse DA in unterschiedlichen Drehpositionen ausrichtbar.

Der Regnerkopf RK ist starr mit der Verbindungsleitung VL verbunden. Insbesondere kann die Verbindungsleitung einstückig mit einem Düsengehäuse DG als Basisteil des Regnerkopfes ausgeführt sein, auf welches eine Düsenanordnung mit einer Mehrzahl von Einzeldüsen DU aufgesetzt sein kann. Die Verbindungsleitung VL weist einen Anfangsabschnitt VLA auf, welcher parallel zu der horizontalen Schwenkachse RA verläuft und in der Antriebsvorrichtung, insbesondere einer Ausgangsöffnung des Antriebsgehäuses GE gelagert ist. Die vorzugsweise als Zylinderfläche ausgebildete Gleitlagerfläche zwischen Antriebsgehäuse und Verbindungsleitung ist mit LV bezeichnet. Die mittlere Lagerposition dieser Lagerung ist auf einer zur Richtung der Schwenkachse RA parallelen Koordinationsachse X mit XL angegeben.

Die Verbindungsleitung VL weist außerhalb des bei XG endenden Antriebsgehäuses GE eine Umlenkung VLQ quer, vorzugsweise senkrecht, zur Schwenkachse RA auf und führt zu dem von der Regnerachse RA beabstandet liegenden Regnerkopf RK. Die axiale Extremposition der Verbindungsleitung von dem Antriebsgehäuse abgewandt sei mit XV bezeichnet.

Der quer zur Schwenkachse wegführende Abschnitt VLQ der Verbindungsleitung liegt vorteilhafterweise dicht an dem Antriebsgehäuse GE an und schließt in dem skizzierten Beispiel unmittelbar an einen Lagerstutzen mit dem Gleitlager LV an das Antriebsgehäuse an. Zwei Stellringe SR zur Einstellung von Schwenkwinkelgrenzen umgeben den Lagerstutzen radial.

Die Düsenanordnung mit einer Mehrzahl von Einzeldüsen DU liegt im skizzierten Beispiel bezüglich der axialen Extremposition XV des Abschnitts VLQ der Verbindungsleitung VL vollständig auf der dem Antriebsgehäuse zuweisenden Seite, kann aber auch in geringem Maß in Gegenrichtung über den Abschnitt VLQ hinausragen. Wesentlich ist, dass die Position XS des Schwerpunkts der Düsenanordnung, definiert als Mittelwert der Orte aller Einzeldüsen, bei ungleichen Düsenquerschnitten evtl. noch gewichtet mit relativen Düsenquerschnittswerten, in x-Richtung von der Umlenkung der Verbindungsleitung, insbesondere deren mittlerer Position XM in Richtung des Antriebsgehäuses versetzt und innerhalb des von dem Antriebsgehäuse eingenommenen Abschnitts GA liegt. Im skizzierten bevorzugten Beispiel liegt XM zumindest annährend in der Mitte zwischen XG und XV.

Die Länge LD der Düsenanordnung ist im skizzierten Beispiel ungefähr gleich der Gesamtlänge von Verbindungsleitung, Antriebsgehäuse und Eingangsleitung EL, wobei letztere auch seitlich in das Antriebsgehäuse münden könnte oder als Bestandteil des Antriebsgehäuses betrachtet werden oder ausgeführt sein kann.

Die Außenfläche des Antriebsgehäuses ist vorteilhafterweise, zumindest in einem dem Düsengehäuse DG zugewandten Abschnitt über den Schwenkbereich des Regnerkopfes, im wesentlichen kreisbogenförmig um die Schwenkachse gewölbt mit einem Radius RG um die Schwenkachse RA. Die Radiusdifferenz zu dem Radius RS des Düsengehäuses bezüglich der Schwenkachse RA ist klein gegenüber dem Radius, vorzugsweise (RS-RG) <0,25 RG insbesondere (RS-RG) <0,15 RG.

Der Regnerkopf RK ist an seinem der Verbindungsleitung abgewandten Ende in einer zusätzlichen Lagerung am Antriebsgehäuse GE bzw. der mit diesem fest verbundenen Eingangsleitung EL abgestützt, indem ein Lagerbügel LA an einem auf der Schwenkachse RA liegenden Gehäusenocken NO schwenkbar gelagert ist.

Die Antriebsvorrichtung kann in an sich bekannter Weise aufgebaut sein und insbesondere eine richtungsumschaltbare Turbine, ein drehmomentübersetzendes Getriebe und ein mit dem Abschnitt VLS der Verbindungsleitung drehgekoppeltes Ausgangsrad umfassen. Die Turbine TU nimmt quer zur Schwenkachse RA bzw. der hierzu parallelen Turbinenachse typischerweise einen erheblichen Anteil des Querschnitts des Antriebsgehäuses ein. Vorzugsweise ist die Querausdehnung des Antriebsgehäuses senkrecht zur Schwenkachse geringer als der doppelte Durchmesser der Turbine. Die Schwenkachse RA verläuft vorzugsweise durch die Querschnittsfläche der Turbine.

Die Draufsicht der Fig. 2 auf die Bewässerungseinrichtung nach Fig. 1 veranschaulicht in anderem Blickwinkel weiter die vorstehenden Ausführungen. Das Schachtgehäuse SCH ermöglicht durch seine Form vorteilhafterweise eine veränderliche Ausrichtung der Schwenkachse RA um die Drehachse DA wie durch die Pfeile VR angedeutet ist. Das Schachtgehäuse ist vorzugsweise innen rund. Die Düsenanordnung kann abweichend von einer gebräuchlichen linearen Düsenzeile auch wie skizziert eine zentrale Düsenplatte mit zweizeiliger Anordnung von Einzeldüsen umfassen, welche beidseitig parallel zur Schwenkachse fortgeführt ist durch je einen einzeiligen Abschnitt. In den einzeiligen Abschnitten können die einzelnen Düsen durch Klemmschieber KS individuell abklemmbar sein.

In Fig. 3 ist eine Regneranordnung mit einem gegenüber Fig. 1 und Fig. 2 kurzen Regnerkopf RK3 in Seitenansicht und in Fig. 4 in Draufsicht skizziert, die insbesondere zur Beregnung kleiner Flächen vorteilhaft und z.B. in Verbindung mit einem Tropfbewässerungssystem besonders günstig ist. Die Länge LD3 der Düsenanordnung ist hier wesentlich geringer als die Gesamtlänge von Antriebsgehäuse GE (mit Eingangsleitung EL) und Verbindungsleitung VL. Der Regnerkopf RK3 ist nur über die Lagerung LV (Fig. 1) der Verbindungsleitung im Antriebsgehäuse abgestützt. Die Position XS3 des Düsenschwerpunkts des Regnerkopfs RK3 liegt vorteilhafterweise zumindest annähernd bei der Position der Lagerung der Verbindungsleitung, hier als Lagerungsabschnitt XL einer Gleitlagerung wie zu Fig. 1 skizziert und erläutert. Eine eventuelle Abweichung der Positionen XS3 und XL ist vorzugsweise geringer als RD/2 mit RD als Achsabstand der Düsenaustritte von der Schwenkachse RA.

Das Antriebsgehäuse GE ist im Beispiel nach Fig. 3 und Fig. 4 auf einem Sockel RF montiert, welcher einen seitlichen Zufluss ZL3 und Abfluss AL3 zum Einsatz entlang einer durchgehenden Leitung sowie Befestigungslaschen zur Montage oder Aufstellung auf einer Befestigungsfläche aufweist.

Die Erfindung ist nicht auf die beschriebenen Ausführungsbeispiele beschränkt, sondern im Rahmen fachmännischen Könnens in mancherlei Weise abwandelbar. Die vorstehend und in den Ansprüchen angegebenen sowie die den Abbildungen entnehmbaren Merkmale sind sowohl einzeln als auch in verschiedener Kombination realisierbar.

## Patentansprüche

1. Regneranordnung mit einem wasserangetriebenen Getriebe in einem wasserdurchströmten Antriebsgehäuse und einem relativ zu dem Antriebsgehäuse um eine Schwenkachse schwenkbaren Regnerkopf (RK, RK3), der eine langgestreckte Düsenanordnung mit einer Mehrzahl von Düsen aufweist, wobei eine Verbindungsleitung (VL) vom Antriebsgehäuse zum Regnerkopf in einem anfänglichen Abschnitt axial vom Antriebsgehäuse wegweisend in Richtung der Schwenkachse verläuft und an einer axial vom Antriebsgehäuse beabstandeten Umlenkposition quer zur Schwenkachse zum Regnerkopf umgelenkt ist, wobei der Schwerpunkt (XS) der Düsenanordnung in zur Schwenkachse paralleler Richtung gegen die Umlenkposition (XM) in Richtung des Antriebsgehäuses (GE) versetzt ist und in einem von dem Antriebsgehäuse eingenommenen Abschnitt (GA) liegt, **dadurch gekennzeichnet,**
- **dass** die axiale Länge (LD) der Düsenanordnung um weniger als 20 % von der axialen Gesamtlänge (XV - XZ) von Antriebsgehäuse und Verbindungsleitung abweicht,
oder
- **dass** der Regnerkopf (RK3) eine einseitige Lagerung (LV) aufweist und die axiale Länge (LD3) der Düsenanordnung weniger als 50 % der axialen Erstreckung von Antriebsgehäuse und Verbindungsleitung beträgt und der Schwerpunkt der Düsenanordnung an einer Position (XS3) liegt, welche axial um weniger als 50 % des Radius (RD) des Düsenschwerpunktes gegen die Schwenkachse (RA) von der Lagerung beabstandet ist.

2. Anordnung nach Anspruch 1, **dadurch gekennzeichnet, dass** die Verbindungsleitung um die Schwenkachse schwenkbar im Antriebsgehäuse gelagert ist und der Regnerkopf starr mit der Verbindungsleitung verbunden und über eine Zuleitungslagerung im Antriebsgehäuse abgestützt ist.

3. Anordnung nach Anspruch 2, **dadurch gekennzeichnet, dass** der Schwerpunkt der Düsenanordnung in zur Schwenkachse paralleler Richtung zumindest annähernd bei der Position der Zuleitungslagerung liegt, insbesondere um weniger als 25 % der axialen Erstreckung der Düsenanordnung gegen die Position der Zuleitungslagerung versetzt ist.

4. Anordnung nach einem der Ansprüche 1 bis 3, **dadurch gekennzeichnet, dass** die Düsenanordnung vollständig gegen die Umlenkposition axial in Richtung des Antriebsgehäuses versetzt angeordnet ist.

5. Anordnung nach einem der Ansprüche 1 bis 4, **dadurch gekennzeichnet, dass** der Regnerkopf über eine zusätzliche Lagerung an seiner der Zuleitung abgewandten Seite gegen das Antriebsgehäuse gestützt ist.

6. Anordnung nach Anspruch 4, **dadurch gekennzeichnet, dass** der Schwerpunkt der Düsenanordnung in axialer Richtung zwischen der Lagerung der Verbindungsleitung und der zusätzlichen Lagerung liegt.

7. Anordnung nach einem der Ansprüche 1 bis 6, **dadurch gekennzeichnet, dass** das Antriebsgehäuse einen zu der Düsenanordnung hin kreisbogenförmig um die Schwenkachse gewölbten Querschnitt aufweist.

8. Anordnung nach Anspruch 7, **dadurch gekennzeichnet, dass** der bezüglich der Schwenkachse radiale Abstand (RS-RG) eines die Düsenanordnung enthaltenden Düsengehäuses zu dem Antriebsgehäuse weniger als 25 %, insbesondere weniger als 15 % des Radius (RG) des kreisbogenförmig gewölbten Querschnitts um die Schwenkachse (RA) beträgt.

9. Anordnung nach einem der Ansprüche 1 bis 8, **dadurch gekennzeichnet, dass** das Antriebsgehäuse eine der Verbindungsleitung axial entgegengesetzte Wassereintrittsöffnung aufweist.

10. Anordnung nach einem der Ansprüche 1 bis 9, **dadurch gekennzeichnet, dass** ein Wasseranschluss der Düsenanordnung radial abgewandt unterhalb des Gehäuses angeordnet ist.

11. Anordnung nach Anspruch 10, **dadurch gekennzeichnet, dass** der Wasseranschluss axial zumindest annähernd mittig bezüglich der axialen Erstreckung (LD) der Düsenanordnung liegt.

12. Anordnung nach Anspruch 11, **dadurch gekennzeichnet, dass** das Antriebsgehäuse um eine vertikale Achse (DA) drehbar ist.

13. Anordnung nach einem der Ansprüche 1 bis 12, **dadurch gekennzeichnet, dass** die Düsenanordnung eine zentrale Düsenplatte mit zweizeiliger Anordnung von Einzeldüsen enthält, welche beidseitig parallel zur Schwenkachse fortgeführt ist durch je einen einzeiligen Abschnitt von Einzeldüsen.

14. Anordnung nach einem der Ansprüche 1 bis 13, **dadurch gekennzeichnet, dass** wenigstens ein Teil der Düsen des Regnerkopfs absperrbar und/oder veränderlich ausrichtbar ist.

15. Bewässerungseinrichtung mit einer Regneranordnung nach einem der Ansprüche 1 bis 14, **dadurch gekennzeichnet, dass** ein Schacht in eine Bodenfläche eingesenkt ist und die Regneranordnung in den Schacht eingesenkt ist.

16. Einrichtung nach Anspruch 15, **dadurch gekennzeichnet, dass** die Regneranordnung in dem Schacht um eine vertikale Achse drehbar angeordnet ist.

## Claims

1. Sprinkler arrangement having a water-driven gearing in a drive housing which is traversed by water, and having a sprinkler head (RK, RK3) which is pivotable relative to the drive housing about a pivot axis, which sprinkler head (RK, RK3) has an elongate nozzle arrangement with a multiplicity of nozzles, with a connecting line (VL) from the drive housing to the sprinkler head running, in an initial section, axially away from the drive housing in the direction of the pivot axis, and being deflected transversely with respect to the pivot axis to the sprinkler head at a deflecting position which is axially remote from the drive housing, with the centre of gravity (XS) of the nozzle arrangement being offset, in a direction parallel to the pivot axis, with respect to the deflecting position (XM) in the direction of the drive housing (GE), and being situated in a section (GA) which is taken up by the drive housing, **characterized**
- **in that** the axial length (LD) of the nozzle arrangement differs by less than 20% from the axial overall length (XV - XZ) of the drive housing and connecting line,
or
- **in that** the sprinkler head (RK3) has a single-sided mounting (LV) and the axial length (LD3) of the nozzle arrangement is less than 50% of the axial extent of the drive housing and connecting line and the centre of gravity of the nozzle arrangement is situated at a position (XS3) which is spaced apart axially from the mounting by less than 50% of the radius (RD) of the nozzle centre of gravity with respect to the pivot axis (RA).

2. Arrangement according to Claim 1, **characterized in that** the connecting line is mounted in the drive housing so as to be pivotable about the pivot axis, and the sprinkler head is rigidly connected to the connecting line and is supported in the drive housing by means of a supply line mounting.

3. Arrangement according to Claim 2, **characterized in that** the centre of gravity of the nozzle arrangement is situated, in the direction parallel to the pivot axis, at least approximately at the position of the supply line mounting, in particular so as to be offset with respect to the position of the supply line mounting by less than 25% of the axial extent of the nozzle arrangement.

4. Arrangement according to one of Claims 1 to 3, **characterized in that** the nozzle arrangement is arranged so as to be offset axially in the direction of the drive housing with respect to the deflecting position.

5. Arrangement according to one of Claims 1 to 4, **characterized in that** the sprinkler head is supported, by means of an additional mounting at its side which faces away from the supply line, against the drive housing.

6. Arrangement according to Claim 4, **characterized in that** the centre of gravity of the nozzle arrangement is situated in the axial direction between the mounting of the connecting line and the additional mounting.

7. Arrangement according to one of Claims 1 to 6, **characterized in that** the drive housing has a cross section which is arched, in the shape of a circular arc about the pivot axis, in the direction of the nozzle arrangement.

8. Arrangement according to Claim 7, **characterized in that** the radial spacing (RS-RG), with respect to the pivot axis, of a nozzle housing which contains the nozzle arrangement to the drive housing is less than 25%, in particular less than 15%, of the radius (RG) of the cross section, which is arched in the shape of a circular arc, about the pivot axis (RA).

9. Arrangement according to one of Claims 1 to 8, **characterized in that** the drive housing has a water inlet opening which is situated axially opposite the connecting line.

10. Arrangement according to one of Claims 1 to 9, **characterized in that** a water connection of the nozzle arrangement is arranged, so as to face radially away from the nozzle arrangement, below the housing.

11. Arrangement according, to Claim 10, **characterized in that** the water connection is situated axially at least approximately centrally with respect to the axial extent (LD) of the nozzle arrangement.

12. Arrangement according to Claim 11, **characterized in that** the drive housing is rotatable about a vertical axis (DA).

13. Arrangement according to one of Claims 1 to 12, **characterized in that** the nozzle arrangement comprises a central nozzle plate with a double-row arrangement of individual nozzles, which arrangement is continued at both sides parallel to the pivot axis by in each case one single-row section of individual nozzles.

14. Arrangement according to one of Claims 1 to 13, **characterized in that** at least some of the nozzles of the sprinkler head can be blocked off and/or variably aligned.

15. Watering device having a sprinkler arrangement according to one of Claims 1 to 14, **characterized in that** a shaft is sunk into a ground area and the sprinkler arrangement is sunk into the shaft.

16. Device according to Claim 15, **characterized in that** the sprinkler arrangement is arranged in the shaft so as to be rotatable about a vertical axis.

## Revendications

1. Ensemble d'arrosage avec une transmission entraînée par l'eau dans un boîtier d'entraînement traversé par l'eau, et une tête d'arrosage (RK, RK3) pouvant pivoter autour d'un axe de pivotement par rapport au boîtier d'entraînement, laquelle présente un ensemble de buses allongé avec une pluralité de buses, dans lequel une conduite de raccordement (VL) allant du boîtier d'entraînement à la tête d'arrosage s'étend dans une partie initiale dans la direction de l'axe de pivotement en s'écartant axialement du boîtier d'entraînement et est déviée transversalement à l'axe de pivotement vers la tête d'arrosage en une position axialement écartée du boîtier d'entraînement, dans lequel le centre de gravité (XS) de l'ensemble de buses est décalé en direction du boîtier d'entraînement (GE) dans une direction parallèle à l'axe de pivotement par rapport à la position de déviation (XM) et est situé dans une partie (GA) occupée par le boîtier d'entraînement, **caractérisé en ce que**:
- la longueur axiale (LD) de l'ensemble de buses diffère de moins de 20 % de la longueur axiale totale (XV-XZ) du boîtier d'entraînement et de la conduite de raccordement,
ou
- la tête d'arrosage (RK3) présente un appui d'un seul côté (LV) et la longueur axiale (LD3) de l'ensemble de buses vaut moins de 50 % de la dimension axiale du boîtier d'entraînement et de la conduite de raccordement et le centre de gravité de l'ensemble de buses est situé en une position (XS3) qui est écartée axialement de l'appui de moins de 50 % du rayon (RD) du centre de gravité des buses par rapport à l'axe de pivotement (RA).

2. Ensemble selon la revendication 1, **caractérisé en ce que** la conduite de raccordement est supportée dans le boîtier d'entraînement de manière pivotante autour de l'axe de pivotement et la tête d'arrosage est assemblée rigidement à la conduite de raccordement et est soutenue dans le boîtier d'entraînement au moyen d'un appui de conduite d'alimentation.

3. Ensemble selon la revendication 2, **caractérisé en ce que** le centre de gravité de l'ensemble de buses est situé au moins approximativement à la position de l'appui de conduite d'alimentation dans la direction parallèle à l'axe de pivotement, et est en particulier décalé de moins de 25 % de la dimension axiale de l'ensemble de buses par rapport à la position de l'appui de conduite d'alimentation.

4. Ensemble selon l'une quelconque des revendications 1 à 3, **caractérisé en ce que** l'ensemble de buses est entièrement décalé axialement en direction du boîtier d'entraînement par rapport à la position de pivotement.

5. Ensemble selon l'une quelconque des revendications 1 à 4, **caractérisé en ce que** la tête d'arrosage est appuyée contre le boîtier d'entraînement au moyen d'un appui supplémentaire sur son côté situé à l'opposé de la conduite d'alimentation.

6. Ensemble selon la revendication 4, **caractérisé en ce que** le centre de gravité de l'ensemble de buses est situé en direction axiale entre l'appui de la conduite de raccordement et l'appui supplémentaire.

7. Ensemble selon l'une quelconque des revendications 1 à 6, **caractérisé en ce que** le boîtier d'entraînement présente une section transversale courbée en forme d'arc de cercle autour de l'axe de pivotement vers l'ensemble de buses.

8. Ensemble selon la revendication 7, **caractérisé en ce que** la distance radiale (RS-RG), par rapport à l'axe de pivotement, d'un boîtier de buses contenant l'ensemble de buses par rapport au boîtier d'entraînement vaut moins de 25 %, en particulier moins de 15 % du rayon (RG) de la section transversale courbée en arc de cercle autour de l'axe de pivotement (RA).

9. Ensemble selon l'une quelconque des revendications 1 à 8, **caractérisé en ce que** le boîtier d'entraînement présente une ouverture d'entrée d'eau axialement opposée à la conduite de raccordement.

10. Ensemble selon l'une quelconque des revendications 1 à 9, **caractérisé en ce qu'**un raccord à eau est disposé en dessous du boîtier en opposition radiale à l'ensemble de buses.

11. Ensemble selon la revendication 10, **caractérisé en ce que** le raccord à eau est situé axialement au moins approximativement au milieu par rapport à la dimension axiale (LD) de l'ensemble de buses.

12. Ensemble selon la revendication 11, **caractérisé en ce que** le boîtier d'entraînement peut tourner autour c'un axe vertical (DA).

13. Ensemble selon l'une quelconque des revendications 1 à 12, **caractérisé en ce que** l'ensemble de buses comprend une plaque à buses centrale avec un ensemble de buses individuelles disposées en deux rangées, qui se prolonge de part et d'autre parallèlement à l'axe de pivotement chaque fois par une partie de buses individuelles disposées en une rangée.

14. Ensemble selon l'une quelconque des revendications 1 à 13, **caractérisé en ce qu'**au moins une partie des buses de la tête d'arrosage peuvent être fermées et/ou orientées de manière variable.

15. Dispositif d'arrosage comportant un ensemble d'arrosage selon l'une quelconque des revendications 1 à 14, **caractérisé en ce qu'**un puits est enfoncé dans une surface de sol et l'ensemble d'arrosage est installé dans le puits.

16. Dispositif selon la revendication 15, **caractérisé en ce que** l'ensemble d'arrosage est disposé dans le puits en pouvant tourner autour d'un axe vertical.
